# EUROPÄISCHE PATENTSCHRIFT

(11) **EP 2 864 617 B1**
(45) Veröffentlichungstag und Bekanntmachung des Hinweises auf die Patenterteilung: **04.01.2017**
(21) Anmeldenummer: 13744418.8
(22) Anmeldetag: 03.05.2013
(51) Int. Cl.: F02F 3/18, F02F 1/00

(54) **ANORDNUNG AUS EINEM KOLBEN UND EINEM KURBELGEHÄUSE FÜR EINEN VERBRENNUNGSMOTOR**
PISTON AND CRANKCASE ASSEMBLY FOR AN INTERNAL COMBUSTION ENGINE
ENSEMBLE CONSTITUÉ D'UN PISTON ET D'UN CARTER DE VILEBREQUIN POUR UN MOTEUR À COMBUSTION INTERNE

(30) Priorität: 05.05.2012 DE 102012009030
(43) Veröffentlichungstag der Anmeldung: 29.04.2015
(73) Patentinhaber: MAHLE International GmbH, 70376 Stuttgart (DE)
(72) Erfinder: BISCHOFBERGER, Ulrich, 73732 Esslingen (DE)
(74) Vertreter: BRP Renaud & Partner mbB Rechtsanwälte Patentanwälte Steuerberater
(86) Internationale Anmeldenummer: PCT/DE2013/000238
(87) Internationale Veröffentlichungsnummer: WO 2013/167102

(56) Entgegenhaltungen:
- DE-A1-102009 048 124
- DE-C- 726 685
- FR-A3- 2 901 577
- GB-A- 517 713
- JP-A- 2006 299 979
- US-A- 1 841 796

## Beschreibung

Die vorliegende Erfindung betrifft eine Anordnung aus einem Kolben aus einem Werkstoff auf der Basis von Stahl und einem Kurbelgehäuse aus einem Werkstoff auf der Basis von Aluminium für einen Verbrennungsmotor, wobei der Kolben einen Kolbenkopf und einen Kolbenschaft aufweist, wobei der Kolbenkopf eine umlaufende Ringpartie sowie im Bereich der Ringpartie einen umlaufenden Kühlkanal aufweist, wobei der Kolbenschaft mit Nabenbohrungen versehene Kolbennaben aufweist, die über Nabenanbindungen an der Unterseite des Kolbenkopfes angeordnet sind, wobei die Kolbennaben über Laufflächen miteinander verbunden sind.

In modernen Verbrennungsmotoren sind die Kolben im Bereich der Kolbenböden immer höheren mechanischen und thermischen Belastungen ausgesetzt. Diesen Belastungen sind Kolben aus einem Werkstoff auf der Basis von Aluminium zunehmend nicht mehr gewachsen. An Aluminiumkolben werden bei höherer Belastung vor allem vorzeitig Risse beobachtet, die von den heißen Stellen am Kolbenboden oder im Bereich des Nabenzenits ausgehen. Derartige Risse können zum Ausfall des Motors führen. Daher wird die Verwendung von Kolben auf der Basis eines Stahlwerkstoffs angestrebt. Trotz des relativ hohen spezifischen Gewichts derartiger Werkstoffe im Vergleich mit Werkstoffen auf der Basis von Aluminium gelingt es, annähernd gewichtsgleiche Kolben mit wesentlich höherer Belastbarkeit herzustellen. Als nachteilig erweist sich bei einer gattungsgemäßen Anordnung jedoch der gegenüber einem aluminiumbasierten Werkstoff kleinere Ausdehnungskoeffizient von stahlbasierten Werkstoffen. Dies führt dazu, dass im Motorbetrieb größere Laufspiele zwischen Kolben und Kurbelgehäuse auftreten. Dieser Effekt wird unter verschiedenen Betriebszuständen des Verbrennungsmotors beobachtet. Dies kann zu störenden Motorgeräuschen sowie zu einem erhöhten Ölverbrauch sowie zu Blowby-Effekten führen.

Aus der DE 726 685 C ist eine gattungsgemäßer Anordnung aus einem Kolben bekannt, mit einem Kolbenkopf und einem Kolbenschaft, wobei der Kolbenkopf eine umlaufende Ringpartie sowie im Bereich der Ringpartie einen umlaufenden Kühlkanal aufweist und wobei der Kolbenschaft mit Nabenbohrungen versehene Kolbennaben aufweist, die über Nabenanbindungen an der Unterseite des Kolbenkopfes angeordnet sind. Die Kolbennaben sind über Laufflächen miteinander verbunden, wobei mindestens eine nach außen verschlossene Bohrung vorgesehen ist, die zwischen einer Lauffläche und einer Nabenbohrung angeordnet ist.

Aus der GB 517 713 A ist ein weiterer Kolben bekannt.

Die DE 10 2009 048 124 A1 offenbart ebenfalls eine Anordnung aus einem Kolben aus einem Werkstoff auf der Basis von Stahl und einem Kurbelgehäuse für einen Verbrennungsmotor aus einem Werkstoff aus der Basis von Aluminium. Das Problem der unterschiedlichen thermischen Ausdehnungskoeffizienten wird hier dadurch gelöst, dass eine Stahllegierung verwendet wird, die einen ähnlichen thermischen Ausdehnungskoeffizienten wie der Werkstoff des Kurbelgehäuses aufweist. Nachteilig hieran ist, dass die Auswahl an geeigneten Stahlwerkstoffen für den Kolben erheblich eingeschränkt ist.

Die DE 10 2009 018 981 A1 offenbart einen Kolben aus einem Werkstoff auf der Basis von Stahl, der zur Verwendung in einem Kurbelgehäuse aus einem Werkstoff auf der Basis von Aluminium geeignet ist. Bei diesem Kolben sind die Kolbennaben von den Laufflächen beabstandet, d.h. die mechanische Anbindung der Kolbennaben an die Laufflächen ist unterbrochen, so dass der Kolbenschaft sich mit dem heißeren Kolbenkopf stärker ausdehnt, so dass die Zunahme des Laufspiels im Motorbetrieb reduziert wird. Nachteilig hieran ist, dass ein derartiger Kolben nur begrenzt Seitenkräfte aufnehmen kann, da eine mechanische Abstützung der Laufflächen zu den Kolbennaben nicht oder nur ungenügend vorhanden ist. Außerdem können verstärkt Deformationen im Bereich der Ringnuten auftreten, welche die Funktion der Kolbenringe zur Abdichtung gegenüber dem Verbrennungsdruck und den Verbrennungsgasen aus dem kolbenkopfseitigen Brennraum beeinträchtigen.

Die Aufgabe der vorliegenden Erfindung besteht darin, eine gattungsgemäße Anordnung so weiterzuentwickeln, dass sie im Betrieb möglichst geringe Motorgeräusche aufweist und der Ölverbrauch sowie der Blowby-Effekt nicht übermäßig erhöht werden.

Die Lösung besteht darin, dass der Kolben aus einem Werkstoff auf der Basis von Stahl und dass das Kurbelgehäuse aus einem Werkstoff auf der Basis von Aluminium hergestellt ist, dass im Kolben vier nach außen verschlossene Bohrungen vorgesehen sind, die zwischen einer Lauffläche und einer Nabenbohrung angeordnet sind, um eine besonders gleichmäßige Temperaturverteilung im Kolben zu erreichen, dass die Bohrungen in den Kühlkanal münden, und dass der Kühlkanal und die Bohrungen ein Kühlmittel in Form eines niedrig schmelzenden Metalls oder einer niedrig schmelzenden Metalllegierung enthalten.

Die erfindungsgemäße Anordnung zeichnet sich dadurch aus, dass die im Bereich des Kolbenbodens erzeugte Wärme über den Kolbenkopf gezielt in die Umgebung der mindestens vier Bohrungen geleitet wird. Dadurch wird gezielt der Bereich zwischen der Kolbennabe und dem Kolbenschaft vergleichsweise stark erwärmt. Auch die Laufflächen werden zumindest teilweise stärker erwärmt als bei Kolben im Stand der Technik. Diese verstärkte Erwärmung bewirkt im Motorbetrieb eine zusätzliche thermische Ausdehnung des Kolbens im Bereich des Kolbenschafts, welche der regulären thermischen Ausdehnung des Kurbelgehäuses im Wesentlichen entspricht. Dadurch wird das Warm spiel zwischen Kolben und Zylinder reduziert. Es hat sich herausgestellt, dass sich ein über den gesamten Lastbereich akzeptables Laufspiel zwischen dem Kolben und dem Kurbelgehäuse einstellt. Die erfindungsgemäße Anordnung stellt sicher, dass im fertigen Motor die Kolben sich selbst bei tiefen Temperaturen bis zu -30°C noch frei bewegen können. Im betriebswarmen Zustand erhöht sich das Laufspiel zwischen Kolben und Kurbelgehäuse nur geringfügig, so dass verstärkte Sekundärbewegungen des Kolbens und damit erhöhte Motorgeräusche vermieden werden. Ferner wird die Abdichtung zum kolbenkopfseitigen Brennraum hin verbessert, so dass der Ölverbrauch sowie der Blowby-Effekt reduziert werden.

Im Sinne der vorliegenden Erfindung wird als "Spiel" (Einbauspiel, Warmspiel, Laufspiel, Kaltspiel) die Differenz zwischen dem Durchmesser der Zylinderbohrung oder der Zylinderlaufbuchse einerseits und dem Durchmesser des Kolbens andererseits verstanden. Dabei wird der Durchmesser des Kolbens an seiner größten Stelle gemessen.

Vorteilhafte Weiterbildungen ergeben sich aus den Unteransprüchen.

In besonders vorteilhafter Weise bilden der Wärmeausdehnungskoeffizient W_{Ko} des Werkstoffs des Kolbens und der effektive Wärmeausdehnungskoeffizient W_{Ku} des Werkstoffs des Kurbelgehäuses ein Verhältnis von W_{Ko} / W_{Ku} = 0,4 bis 0,7. Damit ist ein besonders guter Ausgleich der unterschiedlichen Wärmeausdehnung von Kolben und Kurbelgehäuse in der erfindungsgemäßen Anordnung möglich. Dies gilt auch im Zusammenwirken mit einer optional in das Kurbelgehäuse eingegossenen Zylinderlaufbuchse.

Vorzugsweise besteht der Kolben aus einem Werkstoff, der ausgewählt ist aus der Gruppe umfassend ausscheidungshärtende ferritisch-perlitische Stähle (sogenannte AFP-Stähle) sowie martensitisch härtende Stähle mit Kohlenstoffgehalten zwischen 0,3 und 0,8 Gew.-%. Diese Werkstoffe unterscheiden sich hauptsächlich in ihrer Härte, Festigkeit und Herstellbarkeit, weisen jedoch in etwa die gleichen thermischen Ausdehnungskoeffizienten zwischen 11 und 13 E-6 1/K auf.

Das Kurbelgehäuse besteht vorteilhafterweise aus einem Aluminium-Silizium-Gusswerkstoff. Besonders bevorzugt ist ein Werkstoff, der ausgewählt ist aus der Gruppe umfassend untereutektische Aluminium-Silizium-Legierungen (AlSi7 bis Al-Si9) mit einem thermischen Ausdehnungskoeffizient zwischen 22 E-6 1/K - 24 E-6 1/K sowie Aluminium-Silizium-Legierungen mit einem Siliziumgehalt bis zu AlSi17 und mit einem Ausdehnungskoeffizienten zwischen 19 E-6 1/K und 22 E-6 1/K.

Das Kurbelgehäuse kann bspw. mit mindestens einer Zylinderlaufbuchse aus einem Gusseisenwerkstoff versehen sein. Die Zylinderlaufbuchsen dienen zur Verschleißminderung im Zylinder und werden in an sich bekannter Weise in das Kurbelgehäuse eingegossen. Der resultierende effektive Ausdehnungskoeffizient W_{zy} des Zylinders liegt dabei typischerweise zwischen 17 E-6 1/K und 20 E-6 1/K. Dies hängt in an sich bekannter Weise vom Verhältnis der Wanddicke der Zylinderlaufbuchse zur Gesamtdicke der Zylinderwand sowie vom jeweils verwendeten Werkstoff des Kurbelgehäuses ab.

Das Kurbelgehäuse kann aber auch mit mindestens einer Zylinderbohrung versehen sein, die mit einer Beschichtung auf der Basis eines Eisenwerkstoffs versehen ist.

Niedrig schmelzende Metalle, die zur Verwendung als Kühlmittel im Kolben geeignet sind, sind insbesondere Natrium oder Kalium. Als niedrig schmelzende Metalllegierungen können insbesondere Galinstan®-Legierungen, niedrig schmelzende Bismut-Legierungen und Natrium-Kalium-Legierungen eingesetzt werden.

Als sog. Galinstan®-Legierungen werden Legierungssysteme aus Gallium, Indium und Zinn bezeichnet, die bei Raumtemperatur flüssig sind. Diese Legierungen bestehen aus 65 Gew.-% bis 95 Gew.-% Gallium, 5 Gew.-% bis 26 Gew.-% Indium und 0 Gew.-% bis 16 Gew.-% Zinn. Bevorzugte Legierungen sind bspw. solche mit 68 Gew.-% bis 69 Gew.-% Gallium, 21 Gew.-% bis 22 Gew.-% Indium und 9,5 Gew.-% bis 10,5 Gew.-% Zinn (Schmp. -19°C), 62 Gew.-% Gallium, 22 Gew.-% Indium und 16 Gew.-% Zinn (Schmp. 10,7°C) sowie 59,6 Gew.-% Gallium, 26 Gew.-% Indium und 14,4 Gew.%- Zinn (ternäres Eutektikum, Schmp. 11°C).

Niedrig schmelzende Bismut-Legierungen sind zahlreich bekannt. Dazu gehören bspw. LBE (eutektische Bismut-Blei-Legierung, Schmp. 124°C), Roses Metall (50 Gew.-% Bismut, 28 Gew.-% Blei und 22 Gew.-% Zinn, Schmp. 98°C), Orionmetall (42 Gew.-% Bismut, 42 Gew.-% Blei und 16 Gew.-% Zinn, Schmp. 108°C); Schnelllot (52 Gew.-% Bismut, 32 Gew.-% Blei und 16 Gew.-% Zinn, Schmp. 96°C), d'Arcets-Metall (50 Gew.% Bismut, 25 Gew.-% Blei und 25 Gew.-% Zinn), Woodsches Metall (50 Gew.-% Bismut, 25 Gew.-% Blei,12,5 Gew.-% Zinn und 12,5 Gew.-% Cadmium, Schmp. 71 °C), Lipowitzmetall (50 Gew.-% Bismut, 27 Gew.-% Blei, 13 Gew.-% Zinn und 10 Gew.-% Cadmium, Schmp. 70°C), Harpers Metall (44 Gew.-% Bismut, 25 Gew.-% Blei, 25 Gew.-% Zinn und 6 Gew.-% Cadmium, Schmp. 75°C), Cerrolow 117 (44,7 Gew.-% Bismut, 22,6 Gew.-% Blei, 19,1 Gew.-% Indium, 8,3 Gew.-% Zinn und 5,3 Gew.-% Cadmium, Schmp. 47°C); Cerrolow 174 (57 Gew.-% Bismut, 26 Gew.-% Indium, 17 Gew.-% Zinn, Schmp. 78,9°C), Fields Metall (32 Gew.-% Bismut, 51 Gew.% Indium, 17 Gew.-% Zinn, Schmp. 62°C) sowie die Walkerlegierung (45 Gew.-% Bismut, 28 Gew.-% Blei, 22 Gew.-% Zinn und 5 Gew.-% Antimon).

Geeignete Natrium-Kalium-Legierungen können 40 Gew.-% bis 90 Gew.-% Kalium enthalten. Besonders geeignet ist die eutektische Legierung NaK mit 78 Gew.-% Kalium und 22 Gew.- Natrium (Schmp. -12,6°C).

Das Kühlmittel kann zusätzlich Lithium und/oder Lithiumnitrid enthalten. Falls beim Befüllen Stickstoff als Schutzgas verwendet wird, kann dieses mit dem Lithium zu Lithiumnitrid abreagieren und auf diese Weise aus dem Kühlkanal entfernt werden.

Das Kühlmittel kann ferner Natriumoxide und/oder Kaliumoxide enthalten, falls während des Befüllens ggf. vorhandene trockene Luft mit dem Kühlmittel reagiert hat.

Die Menge des im Kühlkanal bzw. in den Bohrungen aufgenommenen Kühlmittels hängt von seiner Wärmeleitfähigkeit und dem Grad der gewünschten Temperatursteuerung ab. Vorzugsweise weist das Kühlmittel eine Füllhöhe bis zur halben Höhe des Kühlkanals auf, um einen Shaker-Effekt und damit eine besonders wirksame Wärmeverteilung im Kolben zu erzielen.

Die Erwärmung des Kolbens und damit seine thermische Ausdehnung kann auch mit der Menge an eingefülltem Kühlmittel gesteuert werden. Es hat sich gezeigt, dass mitunter bereits eine Füllung von 3% bis 10% des Kühlkanalvolumens mit dem Kühlmittel ausreicht, um die Funktion des erfindungsgemäß vorgesehenen Kolbens im Zusammenwirken mit dem erfindungsgemäß vorgesehenen Kurbelgehäuse sicherzustellen.

Ausführungsbeispiele der vorliegenden Erfindung werden im Folgenden anhand der beigefügten Zeichnungen näher erläutert. Es zeigen in einer schematischen, nicht maßstabsgetreuen Darstellung:
- Fig. 1: ein Ausführungsbeispiel eines Kolbens für eine erfindungsgemäße Anordnung, teilweise im Schnitt;
- Fig. 2: einen Schnitt entlang der Linie II - II in Figur 1;
- Fig. 3: ein erstes Ausführungsbeispiel einer erfindungsgemäßen Anordnung im Schnitt;
- Fig. 4: eine vergrößerte Teildarstellung aus Figur 3;
- Fig. 5: ein weiteres Ausführungsbeispiel einer erfindungsgemäßen Anordnung im Schnitt.

Die Figuren 1 und 2 zeigen ein Ausführungsbeispiel eines Kolbens 10 für eine erfindungsgemäße Anordnung. Der Kolben 10 kann ein einteiliger oder mehrteiliger Kolben sein. Der Kolben 10 ist aus einem Werkstoff auf der Basis von Stahl hergestellt. Die Figuren 1 und 2 zeigen beispielhaft einen Kolben 10 in Form eines einteiligen Kastenkolbens. Der Kolben 10 weist einen Kolbenkopf 11 mit einem eine Verbrennungsmulde 13 aufweisenden Kolbenboden 12, einem umlaufenden Feuersteg 14 und einer Ringpartie 15 zur Aufnahme von Kolbenringen (nicht dargestellt) auf. In Höhe der Ringpartie 15 ist ein umlaufender Kühlkanal 23 vorgesehen. Der Kolben 10 weist ferner einen Kolbenschaft 16 mit Kolbennaben 17 und Nabenbohrungen 18 zur Aufnahme eines Kolbenbolzens (nicht dargestellt) auf. Die Kolbennaben 17 sind über Nabenanbindungen 19 mit der Unterseite 11a des Kolbenkopfes 11 verbunden. Die Kolbennaben 17 sind über Laufflächen 21, 22 miteinander verbunden (vgl. insbesondere Figur 2). Im Ausführungsbeispiel ist die Kontur der Laufflächen 21, 22 in axialer Richtung gerade ausgebildet. Es sind aber auch gewölbt ausgebildete Konturen denkbar. Der Kolbendurchmesser zur Bestimmung des Spiels wird immer an seiner größten Stelle gemessen.

Der Kolbenschaft 16 weist im Ausführungsbeispiel vier Bohrungen 24a, 24b, 24c, 24d auf. Die Bohrungen 24a-d verlaufen im Ausführungsbeispiel in etwa axial und parallel zur Kolbenmittelachse M. Die Bohrungen 24a-d können aber auch geneigt unter einem Winkel zur Kolbenmittelachse M verlaufen. Die Bohrungen 24a-d sind zwischen einer Lauffläche 21, 22 und einer Nabenbohrung 18 angeordnet. Die Bohrungen 24a-d münden in den Kühlkanal 23.

Im Ausführungsbeispiel kann der Kolbens 10 bspw. in an sich bekannter Weise gegossen sein, wobei der Kühlkanal 23 und die Bohrungen 24a-d in an sich bekannter Weise mittels eines Salzkerns eingebracht werden können.

Der Kühlkanal 23 und die Bohrungen 24a-d sind mit einem Kühlmittel gefüllt. Auf die Darstellung des Kühlmittels wurde in den Figuren 1 und 2 aus Gründen der Übersichtlichkeit verzichtet. Hierzu wird auf die Figuren 3 bis 5 verwiesen.

Figur 3 zeigt ein erstes Ausführungsbeispiel einer erfindungsgemäßen Anordnung 100 mit einem Kolben 110 aus einem martensitisch härtenden Stahl mit der Bezeichnung 42CrMo4 mit einem Wärmeausdehnungskoeffizienten von 12 E-6 1/K. Der Kolben 110 ist in diesem Ausführungsbeispiel in einer Zylinderlaufbuchse 130 aufgenommen, die wiederum in einem Kurbelgehäuse 140 aufgenommen ist. Die Zylinderlaufbuchse 130 kann in an sich bekannter Weise aus einem Gusseisenwerkstoff bestehen. Das Kurbelgehäuse 140 besteht im Ausführungsbeispiel aus einer Aluminium-Silizium-Legierung vom Typ AlSi9 mit einem Wärmeausdehnungskoeffizienten von 23 E-6 1/K.

Der Kolben 110 gleicht in seinem Aufbau im Wesentlichen dem Kolben 10 gemäß den Figuren 1 und 2, so dass gleiche Strukturelemente mit denselben Bezugszeichen versehen sind und hinsichtlich der Beschreibung auf die Figuren 1 und 2 verwiesen wird. Im Kühlkanal 23 und in den Bohrungen 24a-d des Kolbens 110 gemäß Figur 3 ist ferner ein Kühlmittel 127 aufgenommen.

Figur 4 zeigt eine vergrößerte Teildarstellung aus Figur 3, welche am Beispiel der Bohrung 24a ein Detail der Bohrungen 24a-d im unteren Bereich der Kolbennaben 17 illustriert. Zumindest eine der Bohrungen 24a-d, im Ausführungsbeispiel die Bohrung 24a, weist eine Öffnung 125 nach außen auf. Das Kühlmittel 127, nämlich ein niedrig schmelzendes Metall oder eine niedrig schmelzende Metalllegierung, wie sie weiter oben beispielhaft aufgezählt sind, wird durch die Öffnung 125 in die Bohrung 24a gefüllt. Von dort aus verteilt sich das Kühlmittel 127 im Kühlkanal 23 sowie in den weiteren Bohrungen 24b-d. Die Öffnung 125 wird anschließend dicht verschlossen, im Ausführungsbeispiel mittels einer eingepressten Stahlkugel 126. Die Öffnung 125 kann auch bspw. durch Aufschweißen eines Deckels oder Einpressen einer Kappe verschlossen werden (nicht dargestellt).

Die Größe der Bohrungen 24a-d und die Füllmenge des Kühlmittels 127 richten sich im Wesentlichen nach der Größe des Kolbens 110 und nach der gewünschten Kühlleistung. Durchschnittlich werden etwa. 10 g bis 40 g Kühlmittel 127 pro Kolben 110 benötigt. Die Kühlleistung kann über die Menge des zugegebenen Kühlmittels 127 unter Berücksichtigung seines Wärmeleitfähigkeitskoeffizienten gesteuert werden. Bspw. ist ein Füllstand im Kühlkanal 23 geeignet, der in etwa der halben Höhe des Kühlkanals 23 entspricht. In diesem Fall kann im Betrieb der an sich bekannte Shaker-Effekt für eine besonders wirksame Wärmeverteilung zugunsten der Laufflächen 21, 22 zusätzlich genutzt werden. Für Natrium als Kühlmittel 127 mit einer Temperatur im Betrieb von 220°C ergibt sich bei einer Kühlleistung von 350kW/m² eine maximale Oberflächentemperatur des Kolbens 110 von etwa 260°C.

Zusätzlich kann die Unterseite 11a des Kolbenkopfes 11 durch Anspritzen mit Kühlöl gekühlt werden.

Zum Befüllen der Bohrung 24a wird durch die Öffnung 125 eine Lanze eingeführt und mittels Stickstoff oder mittels eines anderen geeigneten Inertgases oder mittels trockener Luft gespült. Zur Einführung des Kühlmittels 127 wird dieses unter Schutzgas (bspw. Stickstoff, Inertgas oder trockene Luft) durch die Öffnung 125 geleitet, so dass das Kühlmittel 127 in die Bohrung 24a bzw. den Kühlkanal 23 aufgenommen wird.

Ein weiteres Verfahren zum Befüllen der Bohrung 24a zeichnet sich dadurch aus, dass nach dem Spülen mit Stickstoff, Inertgas oder trockener Luft die Bohrungen 24a-d und der Kühlkanal 23 evakuiert werden und das Kühlmittel 127 im Vakuum eingebracht wird. Damit kann sich das Kühlmittel 127 leichter im Kühlkanal 23 hin und her und in den Bohrungen 24a-d hinein und hinaus bewegen, da es nicht durch vorhandenes Schutzgas behindert wird.

Eine andere Möglichkeit, das Schutzgas aus dem Kühlkanal 23 bzw. den Bohrungen 24a-d zu entfernen, besteht darin, dass Stickstoff oder trockene Luft (d.h. im Wesentlichen eine Mischung aus Stickstoff und Sauerstoff) als Schutzgas zu verwenden und dem Kühlmittel 127 eine kleine Menge Lithium zuzusetzen, erfahrungsgemäß etwa 1,8 mg bis 2,0 mg Lithium pro Kubikzentimeter Gasraum (d.h. Volumen des Kühlkanal 23 plus Volumen der Bohrungen 24a-d). Während bspw. Natrium und Kalium mit Sauerstoff zu Oxiden reagieren, reagiert das Lithium mit Stickstoff zu Lithiumnitrid. Das Schutzgas wird somit praktisch vollständig als Feststoff im Kühlmittel 127 gebunden.

Figur 5 zeigt ein weiteres Ausführungsbeispiel einer erfindungsgemäßen Anordnung 200 mit einem Kolben 210 aus einem martensitisch härtenden Stahl mit der Bezeichnung 42CrMo4 mit einem Wärmeausdehnungskoeffizienten von 12 E-6 1/K. Der Kolben 210 ist in diesem Ausführungsbeispiel in einer Zylinderbohrung 241 eines Kurbelgehäuses 240 aufgenommen. Die Zylinderbohrung 241 ist in an sich bekannter Weise mit einer Beschichtung 242 auf der Basis eines Eisenwerkstoffs mit einem Wärmeausdehnungskoeffizienten von 20 E-6 1/K versehen. Die Beschichtung 242 weist typischerweise eine Dicke von 100 µm bis 200 µm auf. Das Kurbelgehäuse 240 besteht im Ausführungsbeispiel aus einer Aluminium-Silizium-Legierung vom Typ Al-Si9 mit einem Wärmeausdehnungskoeffizienten von 23 E-6 1/K.

Der Kolben 210 gleicht in seinem Aufbau im Wesentlichen dem Kolben 10 gemäß den Figuren 1 und 2, so dass gleiche Strukturelemente mit denselben Bezugszeichen versehen sind und hinsichtlich der Beschreibung auf die Figuren 1 und 2 verwiesen wird. Im Kühlkanal 23 und in den Bohrungen 24a-d des Kolbens 210 gemäß Figur 3 ist ferner ein Kühlmittel 227 aufgenommen.

Tabelle 1 zeigt beispielhaft die beiden Ausführungsbeispiele einer erfindungsgemäßen Anordnung gemäß den Figuren 3 bis 5 (Nummern 1 und 2) im Vergleich zu Ausführungsbeispielen gemäß dem Stand der Technik (Nummern 3 bis 8). Bei der erfindungsgemäßen Anordnung war der verwendete Kolben mit reinem Natrium mit einer Wärmeleitfähigkeit von 140W/(mK) gefüllt. Die Füllmenge betrug 5 % des addierten Volumens des Kühlkanals 23 und der Bohrungen 24a-d. Es ist deutlich zu erkennen, dass das jeweilige Kolbenspiel, also die Veränderung des in allen Fällen gleichen Einbauspiels von 50 µm sowohl bei niedrigen Temperaturen als auch bei höchsten Belastungen bei der erfindungsgemäßen Anordnung am geringsten ist.

**Tabelle 1**

| **Ausführungsbeispiel** | | **1** | **2** | **3** | **4** | **5** | **6** | **7** | **8** |
|---|---|---|---|---|---|---|---|---|---|
| **Bauart des Kolbens** | | Natrium-Füllung | Natrium-Füliung | Monotherm | Monotherm | Al-Koiben | Al-Koiben | Al-Koiben | Al-Koiben |
| **Werkstoff des Kolbens** | | Stahl | Stahl | Stahl | Stahl | Eutektische AlSi-Legierung (MAHLE 124; MAHLE 174) | Eutektische AlSi-Legierung (MAHLE 124; MAHLE 174) | Übereutektische AlSi-Legierung (MAHLE 138, 18% Silizium) | Übereutektische AlSi-Legierung (MAHLE 138, 18% Silizium |
| **Werkstoff des Kurbelgehäuses** | | Alsi9 | AlSi9 | AlSi9 | AlSi9 | AlSi9 | AlSi9 | AlSi9 | AlSi9 |
| **Werkstoff von Zylinderlaufbuchse/Zylinderbeschichtung** | | **Beschichtung auf Eisenbasis (100-200 µm)** | **Gusseisen, Wandstärke 1,5 mm** | **Beschichtung auf Eisenbasis (100-200 µm)** | **Gusseisen, Wandstärke 1,5 mm** | **Beschichtung auf Eisenbasis (100-200 µm)** | **Gusseisen, Wandstärke 1,5 mm** | **Beschichtung auf Eisenbasis (100-200 µm)** | **Gusseisen, Wandstärke 1,5 mm** |
| **Parameter Kolben** | **Dimension** | | | | | | | | |
| | | | | | | | | | |
| **Kolbendurchmesser** | mm | 83 | 83 | 83 | 83 | 83 | 83 | 83 | 83 |
| **Ausdehnungskoeffizient Kolben** | 1/K | 12,0 E-6 | 12,0 E-6 | 12,0 E-6 | 12,0 E-6 | 21.0 E-6 | 21,0 E-6 | 19,0 E-6 | 19,0 E-6 |
| **Tiefste Temperatur (kältester Wintertag)** | °C | -30 | -30 | -30 | -30 | -30 | -30 | -30 | -30 |
| Höchste Temperatur am Kolbenschaft | °C | 250 | 250 | 120 | 120 | 170 | 170 | 170 | 170 |
| **Zylinder** | **Dimension** | | | | | | | | |
| Ausdehnungskoeffizient Zylinder (Mittelwert) | 1/K | 23,0 E-6 | 20,0 E-6 | 23,0 E-6 | 20,0 E-6 | 23,0 E-6 | 20,0 E-6 | 23,0 E-6 | 20,0 E-6 |
| Tiefste Temperatur (kältester Wintertag) | °C | -30 | -30 | -30 | -30 | -30 | -30 | -30 | -30 |
| Höchste mittlere Temperatur am Zylinder (Schaftlaufbereich) | °C | 130 | 135 | 120 | 120 | 125 | 130 | 125 | 130 |
| | | | | | | | | | |
| **Einbauspiel, Schaftmitte** | µm | 50 | 50 | 50 | 50 | 50 | 50 | 50 | 50 |
| **Beobachtetes Spiel bei -30°C (Kaltstart)** | µm | 0 | 13 | 0 | 13 | 41 | **55** | **32** | **45** |
| **Beobachtetes Spiel bei höchster Belastung** | µm | 27 | 8 | 137 | 113 | -12 | -28 | 12 | -5 |

## Patentansprüche

1. Anordnung (100, 200) aus einem Kolben (10, 110, 210) aus einem Werkstoff auf der Basis von Stahl und einem Kurbelgehäuse (140, 240) für einen Verbrennungsmotor aus einem Werkstoff auf der Basis von Aluminium, wobei der Kolben (10, 110, 210) einen Kolbenkopf (11) und einen Kolbenschaft (16) aufweist, wobei der Kolbenkopf (11) eine umlaufende Ringpartie (15) sowie im Bereich der Ringpartie (15) einen umlaufenden Kühlkanal (23) aufweist, wobei der Kolbenschaft (16) mit Nabenbohrungen (18) versehene Kolbennaben (17) aufweist, die über Nabenanbindungen (19) an der Unterseite (11a) des Kolbenkopfes (11) angeordnet sind, wobei die Kolbennaben (17) über Laufflächen (21, 22) miteinander verbunden sind, wobei im Kolben (10, 110, 210) mindestens eine nach außen verschlossene Bohrung (24a, 24b, 24c, 24d) vorgesehen ist, die zwischen einer Lauffläche (21, 22) und einer Nabenbohrung (18) angeordnet ist, wobei die mindestens eine Bohrung (24a, 24b, 24c, 24d) in den Kühlkanal (23) mündet, und wobei der Kühlkanal (23) und die mindestens eine Bohrung (24a, 24b, 24c, 24d) ein Kühlmittel (127, 227) in Form eines niedrig schmelzenden Metalls oder einer niedrig schmelzenden Metalllegierung enthalten, **dadurch gekennzeichnet,**
**dass** der Kolben (10, 110, 210) vier Bohrungen (24a, 24b, 24c, 24d) aufweist, die zwischen einer Lauffläche (21, 22) und einer Nabenbohrung (18) angeordnet sind.

2. Anordnung nach Anspruch 1, **dadurch gekennzeichnet, dass** der Wärmeausdehnungskoeffizient W_{Ko} des Werkstoffs des Kolbens (10, 110, 210) und der Wärmeausdehnungskoeffizient Wₖᵤ des Werkstoffs des Kurbelgehäuses (140, 240) ein Verhältnis von Wₖₒ /Wₖᵤ = 0,4 - 0,7 bilden.

3. Anordnung nach Anspruch 1, **dadurch gekennzeichnet, dass** der Kolben (10, 110, 210) aus einem Werkstoff besteht, der ausgewählt ist aus der Gruppe umfassend ausscheidungshärtende ferritisch-perlitische Stähle sowie martensitisch härtende Stähle mit Kohlenstoffgehalten zwischen 0,3 und 0,8 Gew.-%.

4. Anordnung nach Anspruch 1, **dadurch gekennzeichnet, dass** das Kurbelgehäuse (140, 240) aus einem Aluminium-Silizium-Gusswerkstoff besteht.

5. Anordnung nach Anspruch 1, **dadurch gekennzeichnet, dass** das Kurbelgehäuse (140, 240) aus einem Werkstoff besteht, der ausgewählt ist aus der Gruppe umfassend untereutektische Aluminium-Silizium-Legierungen (AlSi7 bis AlSi9) sowie Aluminium-Silizium-Legierungen mit einem Siliziumgehalt bis zu AlSi17.

6. Anordnung nach Anspruch 1, **dadurch gekennzeichnet, dass** das Kurbelgehäuse (140) mit mindestens einer Zylinderlaufbuchs (130) aus einem Gusseisenwerkstoff versehen ist.

7. Anordnung nach Anspruch 1, **dadurch gekennzeichnet, dass** das Kurbelgehäuse (240) mindestens eine Zylinderbohrung (241) aufweist, die mit einer Beschichtung (242) auf der Basis eines Eisenwerkstoffs versehen ist.

8. Anordnung nach Anspruch 1, **dadurch gekennzeichnet, dass** der Kolben (10, 110, 210) als Kühlmittel (27, 127, 227) Natrium oder Kalium enthält.

9. Anordnung nach Anspruch1, **dadurch gekennzeichnet, dass** der Kolben (10, 110, 210) als Kühlmittel (127, 227) eine schmelzende Metalllegierung aus der Gruppe umfassend Galinstan®-Legierungen, niedrig schmelzende Bismut-Legierungen und Natrium-Kalium-Legierungen enthält.

10. Anordnung nach Anspruch 1, **dadurch gekennzeichnet, dass** das Kühlmittel (127, 227) im Kolben (10, 110, 210) Lithium und/oder Lithiumnitrid enthält.

11. Anordnung nach Anspruch 1, **dadurch gekennzeichnet, dass** das Kühlmittel (127, 227) im Kolben (10, 110, 210) Natriumoxide und/oder Kaliumoxide enthält.

12. Anordnung nach Anspruch 1, **dadurch gekennzeichnet, dass** der Kolben (10, 110, 210) eine Füllhöhe des Kühlmittels (127, 227) bis zur halben Höhe des Kühlkanals (23) aufweist.

13. Anordnung nach Anspruch 1, **dadurch gekennzeichnet, dass** der Kolben (10, 110,210) eine Füllmenge des Kühlmittels (127, 227) von 3% bis 10% des Volumens des Kühlkanals (23) aufweist.

## Claims

1. Assembly (100, 200) consisting of a piston (10, 110, 210) made of a steel-based material, and a crankcase (140, 240) for an internal combustion engine made of an aluminium-based material, the piston (10, 110, 210) comprising a piston head (11) and a piston skirt (16), said piston head (11) having a peripheral annular part (15) and, in the region of the annular part (15), a peripheral cooling channel (23), wherein the piston skirt (16) comprises piston hubs (17) provided with hub bores (18) which are arranged over the hub connections (19) on the underside (11a) of the piston head (11), wherein the piston hubs (17) are interconnected via the running surfaces (21, 22), wherein in the piston (10, 110, 210) at least one bore (24a, 24b, 24c, 24d) which is closed towards the outside is arranged between a running surface (21, 22) and a hub bore (18), wherein the at least one bore (24a, 24b, 24c, 24d) opens into the cooling channel (23), and wherein the cooling channel (23) and the at least one bore (24a, 24b, 24c, 24d) contain a coolant (127, 227) in the form of a low-melting point metal or a low-melting point metal alloy, **characterised in that** the piston (10, 110, 210) comprises four bores (24a, 24b, 24c, 24d) which are arranged between a running surface (21, 22) and a hub bore (18).

2. Arrangement according to claim 1, **characterised in that** the coefficient of thermal expansion Wₖₒ of the material of the piston (10, 110, 210) and the coefficient of thermal expansion Wₖᵤ of the material of the crankcase (140, 240) have a ratio Wₖₒ/Wₖᵤ = 0.4-0.7.

3. Arrangement according to claim 1, **characterised in that** the piston (10, 110, 210) consists of a material that is selected from the group comprising precipitation-hardened ferritic perlitic steels and martensitic hardened steels with carbon contents between 0.3 and 0.8 wt.%.

4. Arrangement according to claim 1, **characterised in that** the crankcase (140, 240) consists of an aluminium-silicon cast material.

5. Arrangement according to claim 1, **characterised in that** the crankcase (140, 240) consists of a material that is selected from the group comprising hypoeutectic aluminium-silicon alloys (AlSi7 to AlSi9) and aluminium-silicon alloys with a silicon content up to AlSi17.

6. Arrangement according to claim 1, **characterised in that** the crankcase (140) is provided with at least one cylinder liner (130) made from a cast iron material.

7. Arrangement according to claim 1, **characterised in that** the crankcase (240) comprises at least one cylinder bore (241) which is provided with an iron-material-based coating (242).

8. Arrangement according to claim 1, **characterised in that** the piston (10, 110, 210) contains sodium or calcium as coolant (27, 127, 227).

9. Arrangement according to claim 1, **characterised in that** the piston (10, 110, 210) contains a melting metal alloy from the group comprising Galinstan^{®} alloys, low melting point bismuth alloys and sodium-calcium alloys as coolant (127, 227).

10. Arrangement according to claim 1, **characterised in that** the coolant (127, 227) in the piston (10, 110, 210) contains lithium and/or lithium nitride.

11. Arrangement according to claim 1, **characterised in that** the coolant (127, 227) in the piston (10, 110, 210) contains sodium oxide and/or calcium oxide.

12. Arrangement according to claim 1, **characterised in that** the piston (10, 110, 210) comprises a fill level of coolant (127, 227) up to half the height of the cooling channel (23).

13. Arrangement according to claim 1, **characterised in that** the piston (10, 110, 210) comprises a fill quantity of coolant (127, 227) comprising 3% to 10% of the volume of the cooling channel (23).

## Revendications

1. Ensemble (100, 200) composé d'un piston (10, 110, 210) composé d'un matériau à base d'acier et d'un carter de vilebrequin (140, 240) pour un moteur à combustion interne composé d'un matériau à base d'aluminium, dans lequel le piston (10, 110, 210) présente une tête de piston (11) et une tige de piston (16), dans lequel la tête de piston (11) présente une partie annulaire (15) périphérique ainsi que, dans la zone de la partie annulaire (15), un canal de refroidissement (23) périphérique, dans lequel la tige de piston (16) présente des moyeux de piston (17) pourvus d'alésages de moyeu (18), lesquels sont disposés, par l'intermédiaire d'attaches de moyeu (19), au niveau du côté inférieur (11a) de la tête de piston (11), dans lequel les moyeux de piston (17) sont reliés les uns aux autres par l'intermédiaire de surfaces mobiles (21, 22), dans lequel au moins un alésage (24a, 24b, 24c, 24d) fermé par rapport à l'extérieur est prévu dans le piston (10, 110, 210), lequel est disposé entre une surface mobile (21, 22) et un alésage de moyeu (18), dans lequel l'au moins un alésage (24a, 24b, 24c, 24d) débouche dans le canal de refroidissement (23) et dans lequel le canal de refroidissement (23) et l'au moins un alésage (24a, 24b, 24c, 24d) contiennent un agent de refroidissement (127, 227) sous la forme d'un métal à point de fusion bas ou d'un alliage de métaux à point de fusion bas,
**caractérisé en ce**
**que** le piston (10, 110, 210) présente quatre alésages (24a, 24b, 24c, 24d), qui sont disposés entre une surface mobile (21, 22) et un alésage de moyeu (18).

2. Ensemble selon la revendication 1, **caractérisé en ce que** le coefficient de dilatation thermique Wₖₒ du matériau du piston (10, 110, 210) et le coefficient de dilatation thermique Wₖᵤ du matériau du carter de vilebrequin (140, 240) forment un rapport Wₖₒ / Wₖᵤ = 0,4 - 0,7.

3. Ensemble selon la revendication 1, **caractérisé en ce que** le piston (10, 110, 210) est constitué d'un matériau, qui est choisi parmi le groupe comprenant des aciers ferritiques-perlitiques à durcissement par précipitation ainsi que des aciers à durcissement martensitique comprenant des teneurs en carbone comprises entre 0,3 et 0,8 % en poids.

4. Ensemble selon la revendication 1, **caractérisé en ce que** le carter de vilebrequin (140, 240) est constitué d'un matériau coulé d'aluminium et de silicium.

5. Ensemble selon la revendication 1, **caractérisé en ce que** le carter de vilebrequin (140, 240) est constitué d'un matériau, qui est choisi parmi le groupe comprenant des alliages d'aluminium et de silicium hypoeutectiques (AlSi7 à AlSi9) ainsi que des alliages d'aluminium et de silicium comprenant une teneur en silicium jusqu'à AlSi17.

6. Ensemble selon la revendication 1, **caractérisé en ce que** le carter de vilebrequin (140) est pourvu d'au moins une chemise de cylindre (130) composée d'un matériau en fonte.

7. Ensemble selon la revendication 1, **caractérisé en ce que** le carter de vilebrequin (240) présente au moins un alésage de cylindre (241), qui est pourvu d'un revêtement (242) à base d'un matériau en fer.

8. Ensemble selon la revendication 1, **caractérisé en ce que** le piston (10, 110, 210) contient en tant qu'agent de refroidissement (27, 127, 227) du sodium ou du potassium.

9. Ensemble selon la revendication 1, **caractérisé en ce que** le piston (10, 110, 210) contient en tant qu'agent de refroidissement (127, 227) un alliage de métaux de fusion issu du groupe comprenant des alliages de Galinstan^{®}, des alliages de bismuth et des alliages de sodium et de potassium à point de fusion bas.

10. Ensemble selon la revendication 1, **caractérisé en ce que** l'agent de refroidissement (127, 227) dans le piston (10, 110, 210) contient du lithium et/ou un nitrure de lithium.

11. Ensemble selon la revendication 1, **caractérisé en ce que** l'agent de refroidissement (127, 227) dans le piston (10, 110, 210) contient des oxydes de sodium et/ou des oxydes de potassium.

12. Ensemble selon la revendication 1, **caractérisé en ce que** le piston (10, 110, 210) présente une hauteur de remplissage de l'agent de refroidissement (127, 227) allant jusqu'à la moitié de la hauteur du canal de refroidissement (23).

13. Ensemble selon la revendication 1, **caractérisé en ce que** le piston (10, 110, 210) présente une quantité de remplissage du liquide de refroidissement (127, 227) de 3 % à 10 % du volume du canal de refroidissement (23).
